# EUROPÄISCHE PATENTSCHRIFT

(11) **EP 1 306 281 B1**
(45) Veröffentlichungstag und Bekanntmachung des Hinweises auf die Patenterteilung: **06.06.2007**
(21) Anmeldenummer: 02023528.9
(22) Anmeldetag: 22.10.2002
(51) Int. Cl.: B61D 15/06, B61G 11/16

(54) **Kletterschutzvorrichtung für Schienenfahrzeuge mit Seitenpuffern**
Anti climbing device for railway vehicles with side buffers
Dispositif d'anti-chevauchement pour véhicules ferroviaires avec tampons latéraux

(30) Priorität: 26.10.2001 DE 10152986
(43) Veröffentlichungstag der Anmeldung: 02.05.2003
(73) Patentinhaber: SIEMENS AKTIENGESELLSCHAFT, 80333 München (DE)
(72) Erfinder: Schmidt, Gerhard, 81476 München (DE); Waldeck, Harald, 42551 Velbert (DE)

(56) Entgegenhaltungen:
- EP-A- 0 802 100
- DE-A- 4 332 289
- US-A- 2 251 347
- US-A- 3 197 039

## Beschreibung

Die Erfindung betrifft eine Vorrichtung zum Verhindern des gegenseitigen vertikalen Abgleitens der Frontflächen (Aufklettern) von mit Seitenpuffern ausgerüsteten Schienenfahrzeugen bei Frontalkollisionen, wobei der Federapparat des Seitenpuffers bei den im normalen Betrieb auftretenden Kräften höchstens einen Hub zuläßt, bei dem die Aufkletter-Schutzvorrichtung nicht zum Einsatz kommt.

Da Schienenfahrzeuge im allgemeinen für die Bildung längerer Zugverbände und damit zur Übertragung der daraus resultierenden hohen Längskräfte ausgelegt sind, besitzen sie im Höhenbereich von Zug- und Stoßeinrichtungen verstärkte Untergestelle. Je nach Bauweise des Fahrzeuges vereinigt ein solches Untergestell einen großen Teil der Festigkeit der Fahrzeugstruktur in sich. Wenn bei Frontalzusammenstößen ein solcher vertikaler Versatz der Untergestelle auftritt, daß sie sich übereinander schieben können (Aufklettern oder Überpufferung), stehen nur noch die oft wesentlich weniger tragfähigen Aufbauten der Fahrzeuge zum Abbau der Kollisionsenergie zur Verfügung, womit die Folgen des Unfalls drastisch verschlimmert werden.

Der Einsatz von Platten mit horizontalen Rippen an der Front von Schienenfahrzeugen ist grundsätzlich ein gängiger Ansatz zum Verhindern des Aufkletterns. Voraussetzung hierzu ist, daß diese Platten sich so weit gegenseitig annähern können, daß ihre Rippen in Eingriff kommen und so vertikale Kräfte übertragen können. Im normalen Betrieb von gekuppelten Fahrzeugen hingegen muß wegen der Gefahr von unzulässigen Radentlastungen ein Verhaken der Rippen ausgeschlossen werden. Bei Fahrzeugen mit Mittelpufferkupplung existieren hierzu Lösungen mit einer speziell abgestimmten Federcharakteristik, meist realisiert durch separate Federstufen. Die erste Stufe erlaubt nur die für den Betrieb erforderlichen Hübe ohne Gefahr des Verhakens der Rippen. Nachgeschaltete Elemente ermöglichen nach Überschreitung einer definierten Ansprechkraft, die höher ist als die maximale betriebliche Kraft, weiteren Hub bis zum Kontakt der Rippen.

Bei Fahrzeugen mit Mittelpufferkupplungen, die im Mischbetrieb mit Fahrzeugen mit Seitenpuffern verkehren, sind häufig in der nominellen Position für Seitenpuffer Prallplatten angeordnet, um bei gelegentlichen Berührungen mit Seitenpuffern Schäden zu vermeiden. Gängige Praxis ist deshalb, den Aufkletterschutz einfach in Verbindung mit der oben beschriebenen Kupplungscharakteristik durch Anordnen von Rippen auf den Prallplatten zu realisieren. Nachteil der meisten ausgeführten Vorrichtungen ist, daß sie nur beim Zusammenstoß mit gleichartig ausgestatteten Fahrzeugen Formschluß herstellen können, nicht jedoch mit normalen Seitenpuffern mit glatter Oberfläche, die zudem noch geschmiert ist. Eine Weiterentwicklung, die diesen Nachteil beseitigt, wurde im EU geförderten BRITE-EURAM Forschungsprojekt "Safetrain" erfolgreich getestet. Hier wurde die mit Rippen versehene Prallplatte in der Höhe so vergrößert, daß sie oben wie unten über den auftreffenden Pufferteller übersteht und durch diesen in der Mitte so eingedrückt wird, daß die Rippen den Rand des Puffertellers formschlüssig umfassen können.

Der Zeitschrift ZEV + DET Glas. Ann. 119 (1995) Seite 305 - siehe insbesondere die Bilder 5 und 6 - ist ein Schienenfahrzeug (TGV DUPLEX) zu entnehmen, bei dem ein angetriebener Kopfwagen und ein angrenzender Mittelwagen betrieblich nicht trennbar durch eine Schraubenkupplung und spezielle Seitenpuffer miteinander gekuppelt sind. Durch eine dieser Sonderkonstruktion von Puffern zugeordnete Fangeinrichtung wird eine Überpufferung und damit ein Aufklettern der verbundenen Wagenkästen verhindert. Die am Mittelwagen angebrachten Fangeinrichtungen umschließen dabei bereits im regulären Betrieb die Pufferteller des Kopfwagens, deren Höhe deshalb gegenüber der Regelausführung reduziert ist. Durch die asymmetrische Anordnung und die erforderlichen Sonderabmessungen ist dieses Prinzip nicht für frei einreihbare Fahrzeuge anwendbar.

Durch die DE-A-43 32 289 ist eine Vorrichtung bekannt, die das Aufklettern von Schienenfahrzeugen als Folge eines unfallbedingten Aufpralls verhindert. Bei dieser Vorrichtung ist oberhalb eines der Seitenpuffer des Schienenfahrzeuges ein aus dessen Stirnwand hervorstehender Fangbock am Untergestell angebracht, der eine untere horizontale Fläche aufweist. Der Fangbock befindet det sich in einer Höhe über der Oberkante des Puffertellers, die dem größten zulässigen Höhenversatz der Seitenpuffer gekuppelter Fahrzeuge entspricht. Da außerdem der Fangbock einen Abstand von der Stirnwand des gegenüberstehenden Fahrzeuges aufweist, wird der volle Pufferhub bei dem größten zulässigen Höhenversatz der Fahrzeuge in allen betrieblich relevanten Seitenversatz- und Winkelstellungen nicht behindert. Ein bei voller Eindrückung des Seitenpuffers auftretender Höhenversatz der Seitenpuffer wird bei Erreichen des größten zulässigen Höhenversatzes dadurch begrenzt, daß die untere horizontale Fläche des Fangbockes an der Oberkante des Puffertellers des gegenüberstehenden Fahrzeuges anliegt und damit formschlüssig ein weiteres Aufrichten des hochstehenden Fahrzeuges relativ zum Gegenfahrzeug verhindert. Bei Ausfall der durch einen Aufprall überlasteten Seitenpuffer bzw. Deformation des Untergestells dringen die Fangböcke jeweils in den gegenüberstehenden Bereich der Stirnwand des gegenüberstehenden Fahrzeuges ein.

Ausgehend von dem bei Mittelpufferkupplungen realisierten Funktionsprinzip liegt der Erfindung liegt die Aufgabe zugrunde, ein Aufklettern von Fahrzeugen mit üblichen Seitenpuffern, die für die betriebliche Druckkraftübertragung zwischen den Einzelfahrzeugen geeignet sind, sicher zu vermeiden.

Diese Aufgabe wird erfindungsgemäß dadurch gelöst, daß eine Kombination aus Rippen mit einer Rippenplatte die Seitenpuffer von oben und unten umschließen, wobei die Seitenpuffer bei definiert begrenztem Kraftniveau mindestens bis zur Ansatzfläche der Rippen eindrückbar sind, und die Begrenzung des Pufferhubes durch eine Aufteilung des gesamten Hubes auf mehrere hintereinander geschaltete Elemente realisiert wird, wobei sich bei den betrieblich auftretenden Kräften nur diejenigen Elemente bewegen, deren Hübe in der Summe den zulässigen Wert nicht überschreiten.

Vorteilhafte Ausgestaltungen der Erfindung sind in den Unteransprüchen angegeben.

Im weiteren wird die Erfindung anhand eines Ausführungsbeispiels näher beschrieben, das in der Zeichnung prinzipartig dargestellt ist. Es zeigen
- Fig. 1: den Frontbereich eines Schienenfahrzeuges im Schnitt nach der Linie A - A in Fig. 2, in unbelasteter Ausgangsstellung,
- Fig. 2: die Draufsicht zu Fig. 1,
- Fig. 3: die Vorderansicht zu Fig. 1 und 2,
- Fig. 4: einen der Fig. 1 entsprechenden Schnitt, jedoch in einer Stellung am Ende eines betrieblichen Pufferhubes,
- Fig. 5: einen der Fig. 1 entsprechenden Schnitt, bei dem der Puffer eine voll hinter die Rippenplatte zurückgeschobene Stellung einnimmt,
- Fig. 6: eine der Fig. 3 entsprechende Vorderansicht mit einer zusätzlichen, seitlich angeordneten Rippenplatte.

Die Rippenplatte 3, auf der die Rippen 2 angeordnet sind, ist horizontal so geteilt, daß der Seitenpuffer 1 zwischen dem oberen Teil und dem unteren Teil der Rippenplatte 3 eintauchen kann. Durch Begrenzung der Eindrückkräfte des Puffers durch geeignete reversible und ggf. auch irreversible Energie absorbierende Elemente kann sichergestellt werden, daß sich zunächst der Teller des Puffers 1 so weit zurückschieben läßt, daß er in einer Ebene mit der Ansatzfläche der Rippen 2 liegt (Fig. 5). Bei gleichartig ausgerüsteten Fahrzeugen oder solchen mit einer durchgehenden Rippenplatte an der gleichen Position wird so die vertikale Kraft zum Verhindern des Aufklettems über den Eingriff der Rippen 2 übertragen. Normale Seitenpuffer von Fahrzeugen ohne die erfindungsgemäße Kletterschutzvorrichtung können nach dem Einrücken des Puffertellers 1 in die Kletterschutzvorrichtung zwischen deren Rippen 2 eintauchen.

Voraussetzung für die Funktion der Vorrichtung sowohl im normalen Betrieb als auch bei Unfällen ist die Sicherstellung der geeigneten Abfolge der Hübe analog zu den existierenden Lösungen für Mittelpufferkupplungen. Dementsprechend können auch ähnliche Konstruktionselemente für deren technische Umsetzung verwendet werden. Naheliegend ist also wieder eine Aufteilung in einen Hub, der das Verhaken der Rippenplatten im normalen Betrieb verhindert und eine weitere Verformbarkeit nach Überschreiten der maximal betrieblich zu erwartenden Kraft. Diese weitere Verformung kann auf einem definierten Kraftniveau erfolgen oder angesichts des relativ geringen Weges durch einfaches Abreißen, d. h. nach Überwindung einer anfänglichen Kraftspitze weitgehend kraftlos. In den Zeichnungen ist diese Funktionalität ohne Festlegung von Details durch zwei zueinander bewegliche Teile dargestellt, bei denen es sich um die Hülse des reversiblen Federapparates 4 und den Befestigungsflansch 5 handelt.

Fig. 4 zeigt die Stellung am Ende des betrieblichen Hubes, bei der die Rippenplatten 3 noch hinter der Frontfläche des Puffertellers liegen.

Fig. 5 zeigt den voll hinter die Rippenplatte 3 zurückgeschobenen Pufferteller.

Wie aus Fig. 6 ersichtlich ist, kann zur ergänzenden Absicherung der Kletterschutzfunktion der Rippen 2 eine zusätzliche Rippenplatte 7 seitlich der Pufferteller angeordnet werden.

Da Kletterschutzvorrichtungen meist im Rahmen einer weitergehenden crashgerechten Auslegung des Fahrzeuges eingesetzt werden und die mögliche Energieaufnahme durch die relativ geringen Hübe innerhalb der beschriebenen Vorrichtung begrenzt bleibt, ist eine Kombination mit einer nachgeschalteten Knautschzone günstig. Diese kann entweder Bestandteil des Wagenkastens sein oder auch - wie dargestellt - zusammen mit dem Puffer und der Kletterschutzvorrichtung als eine vorgesetzte, leicht tauschbare Einheit 6 für Energieverzehr ausgebildet sein.

### Liste der Bezugszeichen

- 1: Puffer
- 2: Rippe
- 3: Rippenplatte
- 4: Federapparat
- 5: Befestigungsflansch
- 6: Einheit für Energieverzehr
- 7: Seitliche Rippenplatte

## Patentansprüche

1. Vorrichtung zum Verhindern des gegenseitigen vertikalen Abgleitens der Frontflächen (Aufklettern) von mit Seitenpuffern (1) ausgerüsteten Schienenfahrzeugen bei Frontalkollisionen, wobei der Federapparat (4) des Seitenpuffers (1) bei den im normalen Betrieb auftretenden Kräften höchstens einen Hub zuläßt, bei dem die Aufkletter-Schutzvorrichtung nicht zum Einsatz kommt, **dadurch gekennzeichnet, daß** eine Kombination aus Rippen (2) mit einer Rippenplatte (3) die Seitenpuffer (1) von oben und unten umschließen, wobei die Seitenpuffer (1) bei definiert begrenztem Kraftniveau mindestens bis zur Ansatzfläche der Rippen (2) eindrückbar sind, und die Begrenzung des Pufferhubes durch eine Aufteilung des gesamten Hubes auf mehrere hintereinander geschaltete Elemente realisiert wird, wobei sich bei den betrieblich auftretenden Kräften nur diejenigen Elemente bewegen, deren Hübe in der Summe den zulässigen Wert nicht überschreiten.

2. Vorrichtung nach Anspruch 1, **dadurch gekennzeichnet, daß** die Struktur hinter den Rippenplatten (3) derart als Knautschzone ausgebildet ist, daß sie sich vor dem übrigen Rohbau des Wagenkastens verformt.

3. Vorrichtung nach Anspruch 2, **dadurch gekennzeichnet, daß** der Seitenpuffer (1) so zum Fahrzeugende hin vor dem verformbaren Teil der Knautschzone befestigt ist, daß der Befestigungspunkt bei Verformung der Knautschzone relativ zum übrigen Wagenkasten bewegt wird.

4. Vorrichtung nach Anspruch 2 oder 3, **dadurch gekennzeichnet, daß** die Kletterschutzvorrichtung und die Knautschzone Teil einer separat gefertigten und nach einem Unfall leicht auswechselbaren Struktur sind.

5. Vorrichtung nach einem der Ansprüche 1 bis 4, **dadurch gekennzeichnet, daß** Rippenplatten (7) auch seitlich der Pufferteller angeordnet sind.

## Claims

1. Device for preventing mutual vertical sliding off of front faces (climbing) of rail vehicles which are equipped with side buffers (1) in frontal collisions, the spring apparatus (4) of the side buffer (1) allowing, when there are forces which occur in normal operation, a maximum travel in which the anticlimbing device is not used, **characterized in that** a combination of ribs (2) with a rib plate (3) surrounds the side buffers (1) from above and below, the side buffers (1) being capable of being pressed in at least as far as the attachment face of the ribs (2) when there is a force level which is limited in a defined fashion, and the buffer travel being limited by dividing up the entire travel among a plurality of elements which are connected one behind the other, wherein, given the forces which occur operationally, only those elements whose travel values, when summed, do not exceed the permissible value move.

2. Device according to Claim 1, **characterized in that** the structure behind the rib plates (3) is embodied as a crush zone in such a way that it deforms before the rest of the shell of the wagon body.

3. Device according to Claim 2, **characterized in that** the side buffer (1) is attached towards the end of the vehicle before the deformable part of the crush zone in such a way that when the crush zone deforms the attachment point is moved relative to the rest of the wagon body.

4. Device according to Claim 2 or 3, **characterized in that** the anticlimbing device and the crush zone are part of a separately fabricated structure which can easily be exchanged after an accident.

5. Device according to one of Claims 1 to 4, **characterized in that** rib plates (7) are also arranged to the side of the buffer plates.

## Revendications

1. Dispositif pour empêcher le glissement vertical mutuel des surfaces avants (escalade) de véhicules ferroviaires équipés de tampons (1) latéraux dans des collisions frontales, l'appareil (4) à ressort du tampon (1) latéral autorisant pour les forces se produisant en fonctionnement normal au plus une course dans laquelle le dispositif de protection anti-escalade n'entre pas en action, **caractérisé en ce qu'**une combinaison de nervures (2) avec un plateau (3) à nervures entoure les tampons (1) latéraux par le haut et par le bas, les tampons (1) latéraux pouvant être enfoncés pour un niveau de force limitée de manière définie au moins jusqu'à la surface de début des nervures (2) et la limitation de la course du tampon étant réalisée par une subdivision de la course totale sur plusieurs éléments montés les uns derrière les autres, seuls se déplaçant, pour les forces se produisant en fonctionnement, les éléments dont les courses ne dépassent pas dans la somme la valeur admissible.

2. Dispositif suivant la revendication 1, **caractérisé en ce que** la structure derrière le plateau (3) à nervures est constituée sous la forme d'une zone plissée qui se déforme avant le reste de la structure de base de la caisse de wagon.

3. Dispositif suivant la revendication 2, **caractérisé en ce que** le tampon (1) latéral est fixé en direction de l'extrémité du véhicule avant la partie déformable de la zone plissée de façon à ce que, lors de la déformation de la zone plissée, le point de fixation soit déplacé par rapport au reste de la caisse de wagon.

4. Dispositif suivant la revendication 2 ou 3, **caractérisé en ce que** le dispositif de protection vis-à-vis de l'escalade et la zone plissée font partie d'une structure fabriquée séparément et pouvant être remplacée facilement après un accident.

5. Dispositif suivant l'une des revendications 1 à 4, **caractérisé en ce que** des plateaux (7) à nervures sont disposés aussi latéralement aux plateaux de tampon.
